# DEMANDE DE BREVET EUROPEEN

(11) **EP 0 383 710 A1**
(43) Date de publication de la demande: **22.08.1990**
(21) Numéro de dépôt: 90460007.9
(22) Date de dépôt: 16.02.1990
(51) Int. Cl.: A61G 1/00, A61G 7/05

(54) **Chariot, brancard ou civière munis d'un dispositif de stockage d'énergie thermique par changement d'état d'une substance et destinés au transport, au repos ou au traitement de personnes malades ou blessées**

(30) Priorité: 17.02.1989 FR 8902076
(71) Demandeur: ETABLISSEMENTS QUINET SARL, 59300 Valenciennes (FR)
(72) Inventeur: Consigny, Denis, F-95590 Nointel (FR); Quinet, Daniel, F-59880 Saint Saulve (FR)
(74) Mandataire: Corlau, Vincent

(57) **Abrégé**

L'invention concerne les chariots destinés au transport des malades entre les lieux de repos (chambres, salles communes) et les salles d'examen ou de traitement.

Plus précisément, la présente invention est caractérisée en ce que la surface de repos de la personne transportée est formée par, ou en contact avec, la paroi supérieure d'un réservoir contenant une substance (5) permettant de stocker une importante quantité d'énergie calorifique et de la restituer à une température physiologiquement acceptable, essentiellement comprise entre 20 et 45 degrés Celsius environ, ladite énergie calorifique étant essentiellement dissipée par conduction dans ladite surface de transport (2), et en ce que ladite substance coopère avec des moyens (4) permettant de lui restituer périodiquement les quantités d'énergie calorifique dissipées.

## Description

Le domaine d'application de l'invention est le matériel médical et plus particulièrement les chariots destinés au transport des malades entre les lieux de repos (chambres, salles communes) et les salles d'examen ou de traitement. L'invention s'applique également aux chariots ou brancards utilisés pour le transport des malades entre les lieux où ils sont tombés malades ou se sont blessés et les établissements médicalisés, et notamment aux brancards destinés à être plaçés dans les ambulances et les hélicoptères, ainsi qu'aux brancards ou civières utilisés pour évacuer les victimes d'accidents de toute nature, dont par exemple les brancards-traineaux utilisés pour le transport de victimes d'accidents survenus en montagne ou sur des pistes de ski.

L'invention peut également trouver application dans d'autres domaines, à savoir le transport d'individus, voire même d'animaux, autres que des malades ou blessés.

Actuellement, dans les établissements hospitaliers ou médicalisés, les malades dont l'état nécessite un transport en position allongée sont placés sur des chariots ayant approximativement les dimensions suivantes : longueur 190 cm; largeur 70 cm, hauteur 120 cm. Ces chariots peuvent notamment être munis de roulettes orientables à leur partie inférieure et de poignées permettant de les tracter ou de les pousser. De même utilise-t-on, pour transporter les personnes malades ou blessées entre un lieu quelconque et un établissement médicalisé, des brancards ou civières conçus de telle façon qu'ils puissent d'une part être portés par deux personnes et d'autre part être placés à l'intérieur d'un véhicule automobile, d'un avion ou d'un hélicoptère. La partie supérieure de ces chariots, brancards ou civières est constituée par une surface plane ou approximativement plane sur laquelle repose la personnne transportée. On trouve parfois des barrières placées en périphérie de la surface plane, ces barrières, préférentiellement escamotables, dépassant d'une hauteur d'environ 15 cm le niveau de la surface plane de façon à empêcher que les personnes transportées ne chutent. Cette surface plane est réalisée dans un matériau choisi parmi les matériaux étanches et présentant une bonne résistance aux agressions d'origine mécanique ou chimique. En effet, ce matériau subit non seulement des agressions mécaniques (poids et mouvements des personnes transportées, chocs avec divers objets ou surfaces), mais encore l'aspersion par les liquides ou produits utilisés lors de traitements ou de la préparation des malades en vue de traitements. De plus, cette surface doit pouvoir être parfaitement et intégralement nettoyée, stérilisée et aseptisée après chaque utilisation de façon à éviter tout risque de contamination par des germes, virus, cellules, ou par toute substance provenant de ou ayant servi à traiter une personne précédemment placée sur cette même surface.

Ces contraintes ont conduit à réaliser les surfaces supérieures de tels chariots, brancards ou civières presque exclusivement à l'aide de trois types de matériaux différents :
- en premier lieu, on utilise pour ces surfaces des matériaux métalliques, et principalement des tôles en acier inoxydable. Ce matériau représente la meilleure solution en termes de solidité et de durabilité ainsi qu'en matière de facilité de nettoyage et de compatibilité avec les différents procédés de stérilisation. Il est très fréquemment employé dans le domaine médical pour la fabrication de nombreux objets destinés aux examens et aux interventions chirurgicales ;
- on utilise également des surfaces en matériau plastiques ou dérivés, par exemple ceux connus sous le nom commercial de FORMICA (Marque déposée). Ces matériaux présentent des performances satisfaisantes en matière de résistance aux agressions mécaniques et chimiques ;
- enfin, dans le but d'améliorer le confort des personnes transportées, on utilise parfois un complexe souple pour réaliser les plans supérieurs de ces chariots, brancards ou civières. Dans ce cas, on place un matelas de mousse, généralement de faible épaisseur, sur l'armature supérieure du chariot et on recouvre ledit matelas de mousse au moyen d'une toile en polychlorure de vinyl ou autre matériau plastique souple.

Cependant, de tels modes de réalisation ne procurent pas une durée de vie suffisante aux parties supérieures des chariots qui doivent alors être remplacées en moyenne tous les deux ans pour une utilisation normale et présentent l'inconvénient majeur de ne pas offrir de sécurité absolue en matière d'aseptie, notamment dès lors que la toile est partiellement déchirée, coupée ou décousue.

Dans tous les cas, ces surfaces supérieures sur lesquelles sont placées les personnes se trouvent être à une température proche de celle du local ou de l'ambiance dans lesquels est situé le chariot ou brancard ; cette température peut même être inférieure à la température ambiante lorsque le chariot ou brancard a été stocké dans une pièce, un véhicule ou un aéronef peu ou pas chauffé peu de temps avant son utilisation. Or les personnes qui sont placées sur ces chariots ou brancards sont souvent partiellement ou intégralement dévêtues ; de plus, il peut arriver que leur état ne leur permette pas d'effectuer le moindre mouvement. Dans ces conditions, ces personnes sont particulièrement sensibles aux sensations de froid provenant du contact avec la surface sur laquelle elles reposent, ce qui peut avoir des conséquences tout à fait dommageables à leur évolution, tant sur le plan physiologique que psychologique.

On connaît par ailleurs des incubateurs pour nouveaux-nés malades ou prématurés comme décrit dans les documents de brevet français n° 2.196.781 et anglais n° 2.098.870, tous deux de la Société Drägewerk AG. Cependant, les dispositifs qui y sont décrits présentent de nombreux inconvénients:
- ils se présentent sous la forme d'enceintes fermées de tailles adaptées à celle des nouveaux-nés. Ils ne peuvent donc pas être appliqués au transport de personnes de taille plus importante ;
- ils ne sont pas spécifiquement destinés à être transportés ;
- c'est le volume compris dans l'enceinte qui est maintenu à une température constante et non pas une surface de repos.

De tels dispositifs ne peuvent donc convenir au transport de personnes malades ou blessées, les objectifs n'étant pas les mêmes.

En conséquence, l'invention a pour objet d'apporter des solutions concrètes et performantes aux difficultés évoquées ci-dessus.

A cet égard, un premier objet de l'invention est de permettre d'améliorer très sensiblement le confort des personnes malades ou blessées qui sont amenées à être transportées ou à être placées sur des chariots ou brancards, en assurant un maintien de la surface de transport à une température proche de celle du corps.

Un objectif complémentaire est de procurer un niveau satisfaisant de confort indépendamment du lieu ou se trouvent placés les chariots ou brancards selon l'invention, et ce pendant une durée relativement longue.

Un objectif supplémentaire est de proposer des chariots ou brancards destinés au transport de personnes malades ou blessées dont la surface supérieure soit totalement compatible avec les procédés de nettoyage et de stérilisation actuellement employés en pratique médicale et chirurgicale.

Un autre objectif est de réaliser des parties supérieures de chariots ou brancards particulièrement résistantes et insensibles aux chocs.

Ces objectifs, ainsi que d'autres qui apparaîtront par la suite sont atteints à l'aide d'un moyen de transport du type chariot, brancard ou civière notamment destiné au transport, au repos ou au traitement de malades ou de blessés, comprenant une surface de transport en matériau thermiquement conducteur, ladite surface étant formée par, ou en contact thermique avec, la paroi supérieure d'un réservoir contenant une substance permettant de stocker une importante quantité d'énergie calorifique et de la restituer à une température physiologiquement acceptable essentiellement comprise entre 20 et 45 degrés Celsius environ, l'énergie calorifique étant essentiellement dissipée par conduction dans la surface de transport, et la substance coopèrant avec des moyens permettant de lui restituer périodiquement les quantités d'énergie calorifique dissipées.

Ainsi ladite surface de transport conserve une température sensiblement supérieure à la température ambiante et proche de la température du corps humain, y compris lorsque la surface de transport est éloignée et déconnectée pendant plusieurs heures de toute source énergétique.

Avantageusement, les moyens de restitution périodique d'énergie calorifique sont constitués par un jeu d'au moins une résistance électrique en contact ou noyée dans la substance et reliée à une source d'énergie électrique par l'intermédiaire d'un dispositif thermostaté.

Dans un mode de réalisation préférentiel de l'invention, le réservoir de stockage d'énergie thermique à forte inertie est constitué par un réservoir de forme parallélépipédique dont la partie supérieure est constituée par une tôle fine en acier inoxydable faisant office de plan de repos et dont les parties inférieures et latérales sont isolées de l'ambiance par tous moyens appropriés, ces parois pouvant être par exemple elles-mêmes réalisées en matériaux isolants. Ce réservoir parallélépipédique est en contact thermique avec la ou les résistances ; il est partiellement ou totalement rempli d'une substance présentant la caractéristique de changer d'état, c'est-à-dire de passer d'une phase solide à une phase liquide à une température proche de la température normale du corps humain, à savoir 37 degrés centigrades environ.

Préférentiellement, la substance est constituée par de la paraffine ou par une substance à base de paraffine.

Les travaux et recherches des auteurs (non publiés) ont montré que la substance la mieux adaptée pour le remplissage du réservoir situé sous la surface de contact entre le chariot et le malade est une substance à base de paraffine. En effet, cette substance, qui est un sous-produit des opérations de cracking pétrolier est d'un prix très bas ; de plus, elle est parfaitement neutre et passive, si bien qu'une éventuelle fuite accidentelle de cette substance en dehors du réservoir ne présente aucun danger ni pour les malades ni pour le personnel dispensant les soins.

Par ailleurs, et c'est là une de leurs caractéristiques essentielles pour le fonctionnement des moyens de transport selon l'invention, les paraffines ou substances à base de paraffine présentent la particularité de nécessiter un apport calorifique d'environ 0,9 kilocalories par gramme pour que leur température s'élève de 1 degré sur la plage de température comprise entre 0 et 100 degrés, sauf aux environs de leur point de fusion où elles nécessitent un apport calorifique d'environ 60 kcal par gramme et par degré. Or, ce point de fusion se trouve placé à environ 42 degrés centigrades pour les paraffines les plus couramment commercialisées. Le choix du type de paraffine utilisé et l'addition de composants divers en petites quantités permet d'obtenir des substances à base de paraffine dont les points de fusion varient entre 32 et 49 degrés centigrades. Bien entendu, de telles substances à base de paraffine restituent les calories qu'elles ont emmagasinées de façon symétrique, c'est-à-dire qu'elles cèdent 0,9 kcal par gramme lorsqu'elles baissent de 1 degré en dehors de leur point de fusion et 60 kcal par gramme lorsqu'elles franchissent leur point de fusion. On comprend que ces substances permettent d'obtenir le stockage et la restitution maximale d'énergie thermique sur un long palier de température situé à proximité de la température ordinaire du corps humain. Dans la mesure où le stockage de calories s'effectue grâce à l'action d'une pluralité de résistances électriques thermostatées immergées dans la substance en contact thermique avec cette dernière et où la restitution s'effectue quasi-exclusivement par diffusion à travers la tôle en acier inoxydable, on comprend que le confort du malade placé sur un moyen de transport selon l'invention sera assuré, y compris en l'absence de tout raccordement électrique et lors de séjours dans une ambiance non ou insuffisamment chauffée.

Une autre propriété des paraffines ou substances à base de paraffine est de présenter une variation significative de volume lors des changements d'état. Afin d'éviter toute déformation du réservoir parallélépipédique, et de maintenir un contact thermique optimum avec la tôle en acier inoxydable, on placera avantageusement une vessie remplie d'air sous pression à l'intérieur du réservoir, absorbant les variations de volume de la substance.

Enfin, une propriété essentielle des paraffines et substances à base de paraffine est de pouvoir subir plusieurs milliers de transformations successives de l'état solide à l'état liquide et inversement, sans présenter de modification significative de leur composition ni de leurs performances en matière de stockage et de restitution d'énergie thermique.

Dans une variante de l'invention, et notamment pour ce qui concerne les civières destinées au transport de personnes malades ou blessées entre un endroit non habité et les lieux où elles seront soignées, on pourra remplacer les résistances électriques, ou tout au moins les compléter, par des cartouches munies de parois conductrices de chaleur et remplies d'au moins deux substances différentes dont le mélange total ou partiel, déclenché par tout moyen approprié, provoque une réaction exothermique. Ces cartouches sont prévues pour prendre place soit dans des cavités situées à l'intérieur du réservoir de stockage d'énergie, soit dans des emplacements situés en contact thermique avec le réservoir.

Selon un autre mode de mise en oeuvre préférentiel, la surface de transport du moyen de transport selon l'invention forme un brancard autonome léger emboîtable sur un bâti comprenant les moyens de stockage d'énergie et les moyens de restitution périodique des quantités d'énergie calorifique dissipées, l'emboîtement étant réalisé de façon à établir une liaison thermiquement conductrice entre ledit brancard autonome léger et ledit bâti.

Avantageusement, le brancard autonome léger comporte une articulation essentiellement étanche à l'air permettant d'incliner une partie de la surface de repos du patient et au moins un conduit d'air formant cheminée disposé sous la surface inclinable permettant de chauffer par convection d'air la partie inclinable.

D'autres caractéristiques et avantages de l'invention apparaîtront à la lecture suivante d'un mode de réalisation préférentiel de l'invention, donné à titre illustratif et non limitatif, et des dessins annexés dans lesquels :
- la figure 1 représente un chariot selon l'invention,
- la figure 2 représente une civière selon l'invention,
- la figure 3 représente un brancard-traineau selon l'invention,
- la figure 4 représente les évolutions en fonction du temps des températures mesurées au niveau de la surface de contact entre le malade et le support sur lequel il repose ;
- la figure 5A représente un mode de mise en oeuvre particulier de l'invention, sous forme d'un brancard léger désolidarisable d'un bâti ;
- la figure 5B est une vue en coupe AA du mode de réalisation de la figure 5A.

Dans le cas d'un chariot, illustré par la figure 1, on constate que le châssis 1 est équipé dans sa partie supérieure d'un plateau isolant 3 muni de bordures sur sa périphérie. Une tôle fine 2, préférentiellement réalisée en acier inoxydable est placée au-dessus du plateau isolant 3, de telle façon qu'il existe une cavité de forme approximativement parallélépipédique délimitée en sa partie inférieure par le plateau isolant 3, en sa partie supérieure par la tôle fine 2 et en ses parties latérales par des matériaux isolants. La liaison entre la tôle fine 2 et les éléments isolants est réalisée de façon étanche et préférentiellement démontable. La cavité étanche ménagée sous la tôle 2 est remplie de paraffine ou d'une substance à base de paraffine 5. Cette cavité comprend également une ou plusieurs résistances électriques 4 préférentiellement immergées dans la paraffine ; ces résistances électriques sont placées de telle façon qu'elles entrent en contact de façon aussi régulière et complète que possible avec la totalité du volume de paraffine, ceci afin d'obtenir une fusion régulière et homogène de cette substance présentant une conductivité thermique relativement faible. On s'efforce préférentiellement de dimensionner et de placer les résistances électriques de telle façon qu'aucun point du volume rempli de paraffine ne se trouve éloigné de plus de 5 cm d'un élément de résistance électrique. Pour respecter cette condition, on pourra avantageusement munir les résistances électriques de diffuseurs métalliques, par exemple en forme d'ailettes. De même, dans le but d'éviter tout risque de cuisson localisée de la paraffine, les résistances et leurs éventuels diffuseurs sont dimensionnés de telle façon que les apports énergétiques par centimètre carré de surface de contact métal/paraffine restent inférieurs aux seuils au-delà desquels ces phénomènes de cuisson peuvent apparaître.

L'alimentation de la ou des résistances 4 immergées dans, ou en contact thermique avec la paraffine est préférentiellement réalisé par simple branchement sur le réseau électrique, sachant que cette liaison s'effectue par l'intermédiaire d'un dispositif de régulation 6 par exemple du type thermostat réglable. Dans une variante, la résistance électrique 4 ou l'ensemble des résistances électriques peut être remplacé par tout dispositif d'apport d'énergie thermique et notamment par des cartouches remplies de substances chimiques dont le mélange déclenché par un moyen mécanique ou autre provoque une réaction exothermique, les cartouches étant munies d'un emballage étanche conducteur et venant se placer dans des logements prévus à cet effet dans la substance fluide 5.

Enfin, pour éviter toute contrainte mécanique liée aux variations de volume lors des changements de phase de la paraffine, il est avantageux de placer à l'intérieur du volume partiellement rempli de paraffine un objet déformable, par exemple une vessie 7 gonflée à l'air comprimé, dont le rôle est d'absorber ces variations de volume.

Les figures 2 et 3 représentent des exemples de mise en oeuvre de l'invention, respectivement dans le cas d'une civière à bras et d'un brancard-traineau. Dans ce dernier cas, on constate que le volume occupé par la paraffine 5 est plus important ; la quantité de paraffine doit être en effet calculée en fonction du temps maximal probable d'utilisation d'un appareil selon l'invention dans une atmosphère non chauffée et sans possibilité de raccordement à une source d'énergie.

Un dimensionnement optimal du volume de paraffine selon les applications peut être donné à titre indicatif : pour une paraffine dont le point de fusion est situé à 38 degrés centigrades, on prend environ 25 litres de paraffine pour une civière et il est préférable de prévoir au moins 40 litres pour un chariot utilisé en milieu médicalisé, tandis qu'un brancard-traineau utilisé en montage nécessite au moins 70 litres. De tels dimensionnements, alliés à l'utilisation d'isolants dont les performances sont au moins équivalentes à celles d'une épaisseur de 5 cm de laine de verre, permettent d'obtenir, après réglage du thermostat 6 à une valeur de 40 degrés centigrades, la fusion totale de la paraffine, donc le stockage optimal de chaleur dans des zones de température proche de 37 degrés centigrades pendant au moins six heures après déconnection des résistances du réseau électrique.

Le comportement de la substance fluide en fonction du temps et des apports calorifiques est schématisé sur la figure 4. A partir d'une température ambiante de 22 degrés centigrades, on branche au temps t*₀* la résistance électrique sur le secteur et ce jusqu'au temps t*₃*. Au départ, la température de la substance fluide augmente progressivement de 22 à 37,5 degrés centigrades 11. Puis cette température franchit un long palier 12, correspondant à une importante accumulation d'énergie entre 37,5 et 38,5 degrés centigrades, et ce, entre le temps t*₁* correspondant au début de la transformation solide en liquide et le temps t*₂* correspondant à la fin de cette transformation. Ensuite, cette température augmente jusqu'à la température limite fixée par réglage du thermostat, soit dans le présent exemple 40 degrés centigrades, cette phase est représentée par la partie courbe 13 de même pente que la montée en température 11 avant franchissement du palier de changement d'état 12. Dès franchissement de cette température de consigne, le thermostat coupe l'alimentation du dispositif de chauffage. La température évolue alors sur une courbe quasi-sinusoïdale 14 dont l'amplitude et la période sont fonction des performances du dispositif de régulation choisi. Après déconnection du chariot selon l'invention par rapport au réseau, la paraffine cède, préférentiellement par conduction à travers la surface métallique supérieure, les calories qu'elle a précédemment emmagasinées, au milieu extérieur et/ou à la personne allongée sur cette surface. L'évolution de la température est plus lente que lors des étapes de montée en température : dans un premier temps, elle baisse rapidement 15 jusqu'à la formation du premier cristal solide. Puis elle parcourt un palier 16 correspondant au changement d'état de l'ensemble du volume de paraffine. Ce pallier 16 représente la durée d'utilisation maximale dans des conditions de confort optimisées d'un chariot, d'un brancard ou d'une civière selon l'invention non raccordés à une source d'énergie. Enfin, la température chute rapidement 17 jusqu'à atteindre la température ambiante.

Dans le cas d'accidents de la route par exemple, la personne accidentée est d'abord déposée sur un brancard autonome porté par deux personnes. Un tel brancard est ensuite déposé sur un support se trouvant par exemple dans une ambulance ou un hélicoptère. La mobilité d'un tel brancard impose qu'il soit léger et il n'est donc pas possible de remplir sa base de substances réalisant un apport calorifique.

C'est pour répondre à cet inconvénient que la présente invention propose également un tel brancard autonome léger adapté à un dispositif permettant de maintenir le brancard à une température proche de celle du corps humain pendant le transport de personnes malades ou blessées sur un tel brancard.

La figure 5A représente un chariot selon l'invention comportant un brancard léger 23, portable grâce à quatre poignées 22, posé sur un bâti 28. Le brancard léger 23 comporte une partie inclinable 24 servant de surface de repos à la tête et au dos de la personne transportée. Cette partie 24 est inclinable grâce à une articulation 25 essentiellement étanche à l'air solidaire de la partie horizontale du brancard léger 23. Le brancard léger 23 comporte quatre pieds 26 qui s'emboîtent sur un bâti 28 contenant des résistances électriques 4 en contact avec de la paraffine 5 contenue dans un réservoir 32 comme décrit précédemment.

Lorsque cette substance 5 dégage une énergie calorifique, la chaleur traverse une zone 29 de liaison thermique entre la partie supérieure horizontale 2 du support 28 et la partie supérieure du brancard léger 23. Les rebords latéraux de la surface de transport 31 sont rabattus vers le bas de façon à former une jupe étanche de confinement de la zone de liaison thermique bâti-brancard. Le brancard 23 peut ainsi être conservé à une température proche de celle du corps humain tant qu'il est placé sur le bâti. Lorsque le malade doit être transféré depuis un chariot à roulettes jusqu'à une ambulance, par exemple, le brancard 23 sera temporairement désolidarisé du bâti 28 à roulettes pendant le transfert, puis arrimé au plancher de l'ambulance qui comprendra avantageusement également un bâti fixe à réservoir de stockage et restitution d'énergie du type précité. Le transfert, de durée courte, ne doit pas permettre une baisse de température trop importante du brancard léger.

La partie inclinable 24 du brancard léger 23 est avantageusement chauffée par convexion grâce à un ou plusieurs conduits d'air formant cheminée 27 ménagés sous la surface inclinable.

L'articulation étanche 25 et la cheminée 27 sont disposées de telle sorte que l'air chaud circulant dans la zone 29 chauffe par convexion la partie supérieure 24 du brancard 23 sans qu'il y ait de déperdition calorifique au niveau de l'articulation 25 et de la cheminée 27. Afin d'optimiser au mieux la quantité de chaleur fournie par convexion à la partie inclinable 24, la taille de la cheminée 27 est avantageusement égale à 2/3 de la taille de la partie inclinable 24. Ainsi, on a préférentiellement d*₁* = 2d*₂*.

Comme précédemment décrit, les résistances électriques 4 comprises dans le bâti 28 chauffent la paraffine ou la substance à base de paraffine 5 contenue dans le réservoir 32 à l'aide d'un dispositif de régulation 6 relié à une source d'énergie électrique pouvant notamment être la tension du réseau.

Les moyens de régulation 6 sont avantageusement placés à l'extrémité du bâti 28 correspondant à la partie inclinée dit brancard amovible : à cet endroit du bâti 28, en effet, il n'est pas besoin de prolonger le réservoir d'énergie calorifique.

Le bâti 28 est avantageusement monté sur un châssis 1 muni de roulettes 30.

La figure 5B est une vue encoupe AA de la figure 5A.

On y retrouve le châssis 1 monté sur roulettes 30 et supportant le bâti 28. Le bâti 28 est pourvu d'un plateau isolant 3 comportant la cuve 32 à l'intérieur de laquelle sont disposées les résistances électriques 4 et la substance à base de paraffine 5.

Des ailettes en acier inoxydable 20 perpendiculaires et solidaires de la surface supérieure de transport 31 du brancard léger assurent un rôle de rigidification de la structure, et de conduction thermique entre la plaque supérieure 2 du réservoir et le brancard amovible 23 et permettent de rigidifier la surface 31.

La surface de transport 31 comprend sur sa face externe un matériau souple avantageusement constitué d'une mousse à cellules fermées 21 améliorant le confort de la personne allongée.

La mousse se présente avantageusement sous forme de coussins collés et juxtaposés sur la surface 31 de façon à présenter entre eux des intervalles où la surface 31 est directement exposée à l'air, et peut ainsi rayonner sa chaleur.

Bien entendu, ces modes de réalisation et ces valeurs ne sont donnés qu'à titre purement indicatif et l'on pourra les modifier sans pour autant sortir du cadre de la présente invention. On pourra notamment utiliser d'autres substances à changement d'état et choisir d'autres modes de liaison thermique entre ces substances 5 et la tôle supérieure 2. On pourra également réaliser, selon la description ci-dessus, des éléments supérieurs de tables d'examens ou de tables d'opérations ainsi que toutes surfaces sur lesquelles des individus peuvent être amenés à devoir reposer pendant des durées d'au moins plusieurs minutes.

## Revendications

1. Moyen de transport du type chariot, brancard ou civière notamment destiné au transport, au repos ou au traitement de malades ou de blessés, caractérisé en ce qu'il comprend une surface de transport (2,31) en matériau thermiquement conducteur,
en ce que ladite surface (2,31) est formée par, ou en contact thermique avec, la paroi supérieure d'un réservoir contenant une substance (5) permettant de stocker une importante quantité d'énergie calorifique et de la restituer à une température physiologiquement acceptable, essentiellement comprise entre 20 et 45 degrés Celsius environ, ladite énergie calorifique étant essentiellement dissipée par conduction dans ladite surface de transport (2,31),
et en ce que ladite substance coopère avec des moyens (4) permettant de lui restituer périodiquement les quantités d'énergie calorifique dissipées.

2. Moyen de transport selon la revendication 1 caractérisé en ce que les moyens (4) de restitution périodique d'énergie calorifique sont constitués par un jeu d'au moins une résistance électrique en contact ou noyée dans ladite substance (5) et reliée à une source d'énergie électrique par l'intermédiaire d'un dispositif thermostaté.

3. Moyen de transport selon la revendication 1 caractérisé en ce que ladite substance (5) permettant de stocker et de restituer une importante quantité d'énergie est constituée par une substance présentant la propriété de changer d'état à une température proche de la température normale du corps humain.

4. Moyen de transport selon la revendication 3 caractérisé en ce que ladite substance (5) est constituée par de la paraffine ou par une substance à base de paraffine.

5. Moyen de transport selon l'une quelconque des revendications 3 et 4 caractérisé en ce lesdits moyens (4) de restitution périodique d'énergie à la substance (5) sont constitués par des cartouches munies de parois conductrices de chaleur et remplies d'au moins deux substances dont le mélange provoque une réaction exothermique, placées dans des logements en contact thermique avec ledit réservoir.

6. Moyen de transport selon la revendication 1 caractérisé en ce que ledit réservoir est de forme parallélépipédique, et comporte une paroi supérieure (2) constituée par une tôle fine métallique et des parois (3) latérales et inférieures réalisées en matériau isolant ou isolées de l'ambiance.

7. Moyen de transport selon l'une quelconque des revendications 3 à 6 caractérisé en ce que ladite substance (5) présente des variations de volume et en ce que le réservoir contient au moins des moyens (7) à volume variable d'absorption des variations de volume de ladite substance (5).

8. Moyen de transport selon la revendication 7 caractérisé en ce que lesdits moyens (7) à volume variable d'absorbtion des variations de volume de ladite substance (5) sont constitués par une vessie gonflée à l'air comprimé.

9. Moyen de transport selon l'une quelconque des revendications 1 à 8 caractérisé en ce que ledit matériau thermiquement conducteur constituant ladite surface de transport (2,31) est de l'acier inoxydable, éventuellement revêtu au moins partiellement de coussins de mousse.

10. Moyen de transport selon l'une quelconque des revendications 1 à 9 caractérisé en ce que ladite surface de transport forme un brancard (23) autonome léger emboîtable sur un bâti (28) comprenant lesdits moyens (5) de stockage d'énergie et lesdits moyens (4) de restitution périodique des quantités d'énergie calorifique dissipées, l'emboîtement étant réalisé de façon à établir une liaison thermiquement conductrice entre ledit brancard (23) et ledit bâti (28).

11. Moyen de transport selon la revendication 10 caractérisé en ce que ledit brancard (23) autonome léger comporte une articulation (25) essentiellement étanche à l'air permettant d'incliner une partie (24) de la surface de repos (31) du patient et au moins un conduit d'air formant cheminée (27) disposé sous la surface (24) inclinable, permettant de chauffer par convection d'air ladite partie (24) inclinable.
